# EUROPÄISCHE PATENTSCHRIFT

(11) **EP 4 359 095 B1**
(45) Veröffentlichungstag und Bekanntmachung des Hinweises auf die Patenterteilung: **06.08.2025**
(21) Anmeldenummer: 22738530.9
(22) Anmeldetag: 20.06.2022
(51) Int. Cl.: A63C 11/08

(54) **VORRICHTUNG UND VERFAHREN ZUM BEARBEITEN EINES LAUFFLÄCHENBELAGES EINES WINTERSPORTGERÄTES**
APPARATUS AND METHOD FOR TREATING A TREAD OF A WINTER SPORTS MACHINE
DISPOSITIF ET PROCÉDÉ DE TRAITEMENT DE LA SEMELLE D'UN ENGIN DE SPORT D'HIVER

(30) Priorität: 23.06.2021 AT 505152021
(43) Veröffentlichungstag der Anmeldung: 01.05.2024
(73) Patentinhaber: Thaler, Hermann, 6780 Schruns (AT)
(72) Erfinder: Thaler, Hermann, 6780 Schruns (AT)
(74) Vertreter: Torggler & Hofmann Patentanwälte - Innsbruck
(86) Internationale Anmeldenummer: PCT/AT2022/060204
(87) Internationale Veröffentlichungsnummer: WO 2022/266681

(56) Entgegenhaltungen:
- DE-B1- 1 578 879
- US-A- 5 209 780
- US-A1- 2007 272 145

## Beschreibung

Die vorliegende Erfindung betrifft eine Vorrichtung zum Bearbeiten eines Laufflächenbelages eines Wintersportgerätes sowie ein Verfahren zum Bearbeiten eines Laufflächenbelages eines Wintersportgerätes.

Wintersportgeräte können beispielsweise Ski, Snowboards oder andere Transportmittel, welche einen Laufflächenbelag aufweisen, um auf einem Untergrund zu gleiten, sein. Im Folgenden soll der Stand der Technik anhand des Beispiels eines Skis umrissen werden. Analoges gilt allgemein für Wintersportgeräte.

Es ist allgemein aus dem Stand der Technik bekannt, Wintersportgeräte, insbesondere Ski oder Snowboards, an ihrem Laufflächenbelag durch ein Skiwachs zu bearbeiten.

Ein Skiwachs ist ein Wachs, welches auf einen Laufflächenbelag eines Skis aufgebracht wird. Dieses Skiwachs verringert die Reibung zwischen dem Laufflächenbelag und beispielsweise einem Schneeuntergrund durch die wasserabstoßende Wirkung am Laufflächenbelag.

Diese wasserabstoßende Wirkung des Wachses wird genutzt, da durch den Druck des Skis auf den Untergrund, vorzugsweise den Schnee, oder generellen durch Nassschnee der Ski zumeist auf Wasser gleitet, wobei durch Aufbringen eines Wachses auf den Laufflächenbelag des Skis die Reibung signifikant verringert werden kann und somit die Gleitfähigkeit des Skis (und des Weiteren die zu erreichenden Geschwindigkeiten und Beschleunigungen) signifikant erhöht werden können.

Es ist bekannt, das Skiwachs auf den Skiern in flüssiger, geschmolzener Form oder pulverförmiger Form am Laufflächenbelag anzuordnen und anschließend durch Wärmeeinwirkung aufzuschmelzen.

Ebenfalls ist es bekannt, das Skiwachs in fester Form (meist Blockform) am Laufflächenbelag zu reiben, sodass sich das Wachs an den Laufflächenbelag anlegt (sozusagen vom Block abreibt), wobei wiederum anschließend das Skiwachs am Laufflächenbelag durch eine externe Wärmeeinwirkung erwärmt wird.

Durch das Erwärmen oder flüssige Aufbringen des Skiwachses auf den Laufflächenbelag dringt das Skiwachs in die Poren, Öffnungen, Vertiefungen oder Kratzer des Laufflächenbelages ein, wodurch das Skiwachs am Laufflächenbelag gehalten wird.

Nach der Erwärmung wird eine bestimmte Zeit abgewartet, sodass das Skiwachs wiederum in einen festen Zustand übergeht (sozusagen aushärtet), wobei anschließend noch das überflüssige Skiwachs, beispielsweise durch einen Schaber, abgetragen werden kann, womit der Wachsprozess des Skis abgeschlossen wird.

Dies wird in der Regel bei einem Service von einem Ski durchgeführt, wobei sich an den Servicestationen durch die zunehmende Beliebtheit des Wintersports eine immer größer werdende Zahl an Wintersportgeräten zur Bearbeitung einfinden, wodurch es auch zunehmend wichtiger wird, möglichst hohe Durchlaufzahlen zu erreichen, um die Menge an Wintersportgeräten bewältigen zu können und die Effizienz zu steigern.

Entsprechende Vorrichtungen zur Bearbeitung von Laufflächen von Wintersportgeräten sind beispielsweise durch die US 2007/272145 A oder die US 5 209 780 A bekannt.

Aufgabe der vorliegenden Erfindung ist es daher, eine Vorrichtung zum Bearbeiten eines Laufflächenbelages eines Wintersportgerätes sowie ein Verfahren zum Bearbeiten eines Laufflächenbelages eines Wintersportgerätes bereitzustellen, mithilfe dessen eine ressourcensparende Bearbeitung und/oder effizientere Bearbeitung und/oder schnellere Bearbeitung und/oder höhere Taktzeit der Bearbeitung erzielt werden kann.

Diese Aufgabe wird durch eine Vorrichtung zur Bearbeitung eines Laufflächenbelages eines Wintersportgerätes mit den Merkmalen des Anspruchs 1 sowie einem Verfahren zum Bearbeiten eines Laufflächenbelages eines Wintersportgerätes mit den Merkmalen des Anspruchs 13 gelöst.

Erfindungsgemäß ist es vorgesehen, dass die Vorrichtung zum Bearbeiten eines Laufflächenbelages eines Wintersportgerätes Folgendes umfasst:
- wenigstens eine Bewegungsvorrichtung zum Erzeugen einer Relativbewegung zwischen der Vorrichtung und dem Laufflächenbelag des Wintersportgerätes,
- wenigstens eine Aufbringvorrichtung zum Aufbringen eines Skiwachses auf den Laufflächenbelag des Wintersportgerätes,
- wenigstens eine Heizvorrichtung zum Erzeugen des auf den Laufflächenbelag des Wintersportgerätes aufgebrachten Skiwachses über die Schmelztemperatur des Skiwachses, und
- wenigstens eine Kühlvorrichtung zum aktiven Kühlen des durch die Heizvorrichtung aufgeschmolzenen Skiwachses unter die Erstarrungstemperatur des Skiwachses.

Durch das Vorsehen wenigstens einer Kühlvorrichtung, welche dazu ausgebildet ist, aktiv das durch die Heizvorrichtung aufgeschmolzene Skiwachs zu kühlen, kann in geringerer Zeit ein Erstarren des Skiwachses erreicht werden, wodurch ein nachfolgender Abziehprozess früher vonstattengehen kann. Es ist somit nicht mehr nötig, längere Abkühlzeiten in Kauf zu nehmen, wodurch die Bearbeitungszeit des Laufflächenbelags enorm gesenkt werden kann.

Durch diese immense Verkürzung der Bearbeitungszeit des Laufflächenbelages können höhere Taktzahlen erreicht werden bzw. eine höhere Anzahl an Wintersportgeräten in derselben Zeit bearbeitet werden, was die Effizienz, die Geschwindigkeit und auch die Produktivität steigert.

Ein aktives Kühlen ist im Zuge des vorliegenden Dokuments als Kühlen mit einer höheren Kühleffizienz als eine reine Wärmeabgabe gegenüber der Umgebung zu verstehen.

Im Zuge des vorliegenden Dokumentes ist somit unter einem aktiven Kühlen zu verstehen, dass durch eine Kühlvorrichtung aktiv Wärme abgeführt wird, was über die reine Abkühlung durch Umgebungsbedingungen (beispielsweise durch die Raumtemperatur und im Raum stehende Luft) hinausgeht.

Somit kann dem durch die wenigstens eine Heizvorrichtung erhitzten Skiwachs sehr schnell Wärme entzogen werden, um die Bearbeitungszeit des Wintersportgerätes zu senken.

Wintersportgeräte können vorzugsweise Ski, Snowboards oder desähnlichen sein. Auch jegliche andere Ausführungsform eines Wintersportgerätes mit einem Laufflächenbelag, welcher zum Gleiten auf einem Untergrund, vorzugsweise Schnee, dient, ist durchaus vorstellbar und kann mit einem erfindungsgemäßen Verfahren oder einer erfindungsgemäßen Vorrichtung bearbeitet werden.

Unter der Schmelztemperatur des Skiwachses kann deine Temperatur oder ein Temperaturbereich verstanden werden, bei dessen Überschreitung das Skiwachs aus einem festen in einen flüssigen Aggregatzustand übergeht.

Unter der Erstarrungstemperatur des Skiwachses kann deine Temperatur oder ein Temperaturbereich verstanden werden, bei dessen Unterschreitung das Skiwachs aus einem flüssigen in einen festen Aggregatzustand übergeht.

Vorteilhafte Ausführungsformen und beispielhafte Varianten sind anhand der abhängigen Ansprüche definiert.

Vorzugsweise ist vorgesehen, dass die wenigstens eine Kühlvorrichtung zumindest einen Kaltluftföhn aufweist, wobei ein gasförmiges Fluid - vorzugsweise Luft - zur Abkühlung des durch die Heizvorrichtung aufgeschmolzenen Skiwachses aufblasbar ist.

Es kann auch vorgesehen sein, dass der Kaltluftföhn eine Kühleinrichtung aufweist, die die Temperatur des geförderten Fluids absenkt.

Somit kann durch einen Kaltluftföhn durch konvektive Luftströmung ein durch die wenigstens eine Heizvorrichtung erwärmtes Skiwachs aktiv gekühlt werden.

Der Kaltluftföhn kann beispielsweise Umgebungsluft ansaugen und diese zur Kühlung in den gewünschten Bereich abgegeben, wodurch durch die erhöhte Strömung und die geförderte Luft eine erhöhte Wärmeabfuhr durchgeführt werden kann.

Dies kann natürlich damit begünstigt werden, indem durch den Kaltluftföhn die angesaugte Umgebungsluft beispielsweise durch eine Kühlvorrichtung abgekühlt wird und anschließend in einen Bereich zur Kühlung abgegeben wird.

Vorzugsweise kann vorgesehen sein, dass die wenigstens eine Kühlvorrichtung einen gekühlten Abschnitt aufweist, welcher mit dem Wintersportgerät, vorzugsweise mit der dem Laufflächenbelag gegenüberliegenden Oberseite, in Kontakt bringbar ist.

So kann beispielsweise eine Oberseite des Wintersportgerätes (hier sei beispielsweise auf einen Ski verwiesen) auf einen kalten Gegenstand aufgelegt werden (wie beispielsweise eine kalte Metallplatte oder einen Eisblock), wodurch durch das Wintersportgerät hindurch der Laufflächenbelag und somit das darauf durch die wenigstens eine Heizvorrichtung erhitzte Skiwachs aktiv gekühlt werden kann.

Jedoch sind auch Ausführungsvarianten denkbar, bei denen beispielsweise die Oberseite oder das gesamte Wintersportgerät durch ein Wasserbad oder ein Eisbad geführt und somit gekühlt wird.

Es kann wenigstens eine Abziehvorrichtung vorgesehen sein, vorzugsweise eine Bürste und/oder eine Polierstation, wobei überschüssiges, erstarrtes Skiwachs durch die wenigstens eine Abziehvorrichtung vom Laufflächenbelag des Wintersportgerätes entfernbar ist.

Weiters kann es vorgesehen sein, dass die durch die wenigstens eine Abziehvorrichtung das Wachs nach der Erstarrung mit einer Struktur beaufschlagt wird oder in einem Maß vom Laufflächenbelag abgenommen wird, dass sich das Wachs mit einem konstanten Querschnitt über den gesamten Laufflächenbelag erstreckt, wodurch das Wachs mit seiner Oberfläche auch beispielsweise einer "ungeraden" Form des Laufflächenbelages annehmen kann.

Vorzugsweise ist vorgesehen, dass die wenigstens eine Heizvorrichtung zumindest zwei Heizstationen aufweist.

Es kann vorgesehen sein, dass die wenigstens eine Heizvorrichtung zumindest einen Heißluftföhn, einen IR-Strahler und/oder eine Bügelvorrichtung aufweist.

Es kann beispielsweise vorgesehen sein, dass die Heizvorrichtung als kontaktlose Heizvorrichtung ausgebildet ist, wobei ein Skiwachs und/oder ein Laufflächenbelag kontaktfrei über die wenigstens eine Heizvorrichtung erwärmbar ist.

Vorzugsweise ist ein Föhn vorgesehen, der dazu ausgebildet ist, wahlweise als wenigstens eine Heizvorrichtung und wenigstens eine Kühlvorrichtung zu arbeiten, indem die Temperatur des abgegebenen, gasförmigen Fluids, vorzugsweise Luft, verstellbar ist.

Dementsprechend kann es beispielsweise vorgesehen sein, dass ein und derselbe Föhn als Heizvorrichtung und als Kühlvorrichtung fungiert, wobei beispielsweise in einem ersten Schritt der Föhn als Heizvorrichtung mit erhöhter Temperatur über den Laufflächenbelag geführt werden kann, um ein Skiwachs aufzuschmelzen. Anschließend kann die Temperatur des Föhns abgesenkt werden, wodurch der Föhn als Kühlvorrichtung dient und abermals über den Laufflächenbelag geführt werden kann, um das zuvor aufgeschmolzene Skiwachs unter die Erstarrungstemperatur zu kühlen.

Es kann vorgesehen sein, dass durch die wenigstens eine Aufbringvorrichtung das Skiwachs in einem pulverförmigen oder flüssigen Zustand aufbringbar ist.

Vorzugsweise ist vorgesehen, dass das Skiwachs ein Hydrokarbon-Wach und/oder ein Flur-Wach aufweist. Jedoch sind auch alle anderen Ausgestaltungen eines Skiwachses, welche durch den Stand der Technik bekannt sind, durchaus denkbar.

Vorzugsweise ist vorgesehen, dass die wenigstens eine Bewegungsvorrichtung eine gesteuerte oder geregelte Vorschubvorrichtung aufweist.

Diese gesteuerte oder geregelte Vorschubvorrichtung kann dazu ausgebildet sein, über eine Antriebseinheit eine Relativbewegung zwischen Vorrichtung und Wintersportgerät zu erzeugen, indem beispielsweise die Vorrichtung oder das Wintersportgerät bewegt wird.

Die Vorschubvorrichtung kann beispielsweise einen Elektromotor und vorzugsweise ein Übersetzungsgetriebe aufweisen, um die Vorschubbewegung anzutreiben.

Es kann vorgesehen sein, dass die wenigstens eine Bewegungsvorrichtung dazu ausgebildet ist, die Vorrichtung zum Bearbeiten eines Laufflächenbelages im Zuge einer ersten Bearbeitungsbewegung entlang einer Längsachse des Wintersportgerätes am Wintersportgerät vorbeizubewegen und im Zuge einer anschließenden zweiten Bearbeitungsbewegung die Vorrichtung entgegen der ersten Bearbeitungsbewegung entlang der Längsachse des Wintersportgerätes am Wintersportgerät vorbeizubewegen.

Hierbei kann es beispielsweise vorgesehen sein, dass im Zuge einer ersten Bearbeitungsbewegung ein Föhn als Heizvorrichtung dient und dazu verwendet wird, ein auf den Laufflächenbelag aufgebrachtes Skiwachs aufzuschmelzen, wobei im Zuge der zweiten Bearbeitungsbewegung die Temperatur des Föhns gesenkt werden kann, um als Kühlvorrichtung zu dienen und das zuvor aufgebrachte Skiwachs unter die Erstarrungstemperatur des Skiwachses zu kühlen.

Alternativ kann es jedoch auch vorgesehen sein, dass die Bewegungsvorrichtung dazu ausgebildet ist, eine kontinuierliche Bearbeitungsbewegung zwischen Wintersportgerät und Vorrichtung auszuführen, wobei das Wintersportgerät mit seinem Laufflächenbelag beispielsweise sequentiell an der wenigstens einen Aufbringvorrichtung, der wenigstens einen Heizvorrichtung, der wenigstens einen Kühlvorrichtung gegebenenfalls der wenigstens einen Abziehvorrichtung vorbeigeführt werden kann.

Des Weiteren wird Schutz begehrt für ein Verfahren zum Bearbeiten eines Laufflächenbelags eines Wintersportgerätes, vorzugsweise eines Skis oder Snowboards, wobei folgende Schritte ausgeführt werden:
- Ausführen einer Relativbewegung zwischen der Vorrichtung und dem Laufflächenbelag des Wintersportgerätes,
- Aufbringen eines Skiwachses auf den Laufflächenbelag des Wintersportgerätes,
- Erhitzen des auf den Laufflächenbelag des Wintersportgerätes aufgebrachten Skiwachses über die Schmelztemperatur des Skiwachses und
- aktives Abkühlen des erhitzten Skiwachses unter die Erstarrungstemperatur des Skiwachses.

Vorzugsweise kann vorgesehen sein, dass pro Stunde mindestens 50 Wintersportgeräte, vorzugsweise 100 Wintersportgeräte, besonders bevorzugt 120 Paar Ski, bearbeitet werden

Weitere Einzelheiten und Vorteile der vorliegenden Erfindung werden im Folgenden anhand der Figurenbeschreibung unter Bezugnahme auf die in den Figuren dargestellten Ausführungsbeispiele näher erläutert. Dabei zeigt:
- Fig. 1: ein erstes Ausführungsbeispiel einer Vorrichtung zur Bearbeitung eines Laufflächenbelages,
- Fig. 2: ein zweites Ausführungsbeispiel einer Vorrichtung zur Bearbeitung eines Laufflächenbelages und
- Fig. 3: ein Ausführungsbeispiel einer Zuführvorrichtung einer Vorrichtung zum Bearbeiten eines Laufflächenbelags.

Fig. 1 zeigt ein erstes Ausführungsbeispiel einer Vorrichtung 1 zum Bearbeiten eines Laufflächenbelages 3 eines Wintersportgerätes 2.

In diesem gezeigten Ausführungsbeispiel der Fig. 1 ist das Wintersportgerät 2 als Ski dargestellt, welcher auf einer Haltevorrichtung 17 der Vorrichtung 1 angeordnet wird.

Hierbei wird das Wintersportgerät 2 mit dem Laufflächenbelag 3 nach oben hin angeordnet, wobei die dem Laufflächenbelag 3 abgewandte Oberseite 9 des Wintersportgerätes 2 sich an den Haltevorrichtungen 17 abstützt.

In diesem Ausführungsbeispiel wird das Wintersportgerät 2 über die Haltevorrichtungen 17 stationär gehalten und die Vorrichtung 1 - genauer gesagt: die Aufnahmeplatte 16 der Vorrichtung 1 - über die Bewegungsvorrichtung relativ zum Wintersportgerät 2 bewegt.

Die Bewegungsvorrichtung ist in diesem Ausführungsbeispiel nicht genauer dargestellt, wobei über die Bewegungsvorrichtung eine Relativbewegung zwischen der Aufnahmeplatte 16 der Vorrichtung 1 und dem Wintersportgerät 2 vorgenommen werden kann.

Diese Relativbewegung ist als Bewegung entlang der Längsachse des Wintersportgerätes 2 zu verstehen und durch die erste Bewegungsrichtung 19 und die zweite Bewegungsrichtung 20 angedeutet.

Die Bewegungsvorrichtung kann dabei lediglich als Führung ausgebildet sein, wobei ein Bediener beispielsweise durch einen Handhebel die Relativbewegung ausführen kann.

Jedoch kann es auch durchaus vorgesehen sein, dass die Bewegungsvorrichtung eine Antriebsvorrichtung aufweist, wobei die Relativbewegung zwischen Wintersportgerät 2 und Aufnahmeplatte 16 gesteuert oder geregelt sein kann.

Nach Anordnen des Wintersportgeräts 2 auf den Haltevorrichtungen 17 kann durch die Vorrichtung 1 - genauer gesagt: der Aufnahmeplatte 16 - eine Bewegung in eine erste Bewegungsrichtung 19 vorgenommen werden, wodurch sich die Aufnahmeplatte 16 in eine erste Bewegungsrichtung 19 parallel einer Längsachse des Wintersportgeräts 2 über das Wintersportgerät 2 hinwegbewegt.

Im Zuge dessen wird zunächst eine Bürstenrolle 15 über den Laufflächenbelag 3 des Wintersportgeräts 2 bewegt, welche Bürstenrolle 15 an der Aufnahmeplatte 16 angeordnet ist.

Durch diese Bürstenrolle 15 kann in einem ersten Verfahrensschritt beispielsweise ein altes Wachs oder Verunreinigungen auf dem Laufflächenbelag 3 des Wintersportgeräts 2 entfernt werden und der Laufflächenbelag 3 für das nachfolgende Verfahren gereinigt werden.

Im Anschluss wird über die Aufbringvorrichtung 4, welche ebenfalls an der Aufnahmeplatte 16 angeordnet ist, ein Skiwachs 5 auf den Laufflächenbelag 3 des Wintersportgeräts 2 aufgebracht.

Diese Aufbringvorrichtung 4 ist in diesem Ausführungsbeispiel als Wachsrolle 14 ausgebildet, welche unter Abgabe von Skiwachs 5 am Laufflächenbelag 3 des Wintersportgeräts 2 abrollt.

Durch diese Wachsrolle 14 kann beispielsweise Skiwachs 5 in flüssiger oder pulverförmiger Form - vorzugsweise gleichförmig - über den Laufflächenbelag 3 des Wintersportgeräts 2 verteilt werden.

In weiterer Folge wird an den Laufflächenbelag 3 und dem darauf aufgebrachten Skiwachs 5 die Heizvorrichtung 6 herangeführt.

Diese Heizvorrichtung 6 ist in diesem Ausführungsbeispiel durch die zwei Heizstationen 11 umgesetzt, wobei die erste Heizstation 11 durch einen Heißluftföhn 12 umgesetzt ist und die zweite Heizstation 11 durch einen IR-Strahler 13.

Durch den Heißluftföhn 12 wird Umgebungsluft angesaugt und erhitzt, wobei anschließend die erhitzte Umgebungsluft auf das Skiwachs 5 auf dem Laufflächenbelag 3 aufgeblasen wird.

Über den IR-Strahler 13 wird anschließend Wärmestrahlung (Infrarotstrahlung) auf das Skiwachs 5 und den Laufflächenbelag 3 ausgeübt.

Somit wird durch die Heizvorrichtung 6 und die zwei Heizstationen 11 das aufgebrachte Skiwachs 5 am Laufflächenbelag 3 über die Schmelztemperatur des Skiwachses 5 erhitzt, wodurch eine ausrechende Vernetzung des Skiwachses 5 am Laufflächenbelag 3 vorgenommen werden kann.

Durch die weitere Relativbewegung der Vorrichtung 1 - genauer gesagt: der Aufnahmeplatte 16 gegenüber dem Wintersportgerät 2 - wird der Bereich des durch die Heizvorrichtung 6 erhitzten Skiwachses 5 und Laufflächenbelag 3 an die Kühlvorrichtung 7 herangeführt.

Diese Kühlvorrichtung 7 des Ausführungsbeispiels der Fig. 1 ist als Kaltluftföhn 8 vorgesehen.

Dieser Kaltluftföhn saugt Umgebungsluft an und fördert diese zur aktiven Kühlung an den Laufflächenbelag 3 und das dort erhitzte Skiwachs 5, wobei das Skiwachs 5 unter die Erstarrungstemperatur des Skiwachses 5 gekühlt wird.

Der Kaltluftföhn 8 kann zusätzlich eine Kälteanlage aufweisen, wobei die Umgebungsluft, welche vom Kaltluftföhn 8 angesaugt wird, vor dem Aufblasen auf das Skiwachs 5 am Laufflächenbelag 3 gekühlt werden kann.

Wenn nun der gesamte Laufflächenbelag 3 die Vorrichtung 1 passiert hat - genauer gesagt: die Kühlvorrichtung 7 durchlaufen hat - wird die Relativbewegung in eine zweite Bewegungsrichtung 20 umgekehrt, wobei der Laufflächenbelag 3 zunächst wieder mit der Kühlvorrichtung 7 in Kontakt tritt und nochmals in einem zweiten Schritt weitergekühlt wird.

Bei der Bewegung in diese zweite Bewegungsrichtung 20 wird die Heizvorrichtung 6 stillgelegt, wobei beim Überfahren der Aufnahmeplatte 16 über den Laufflächenbelag 3 des Wintersportgeräts 2 in die zweite Bewegungsrichtung 20 keine aktive Erwärmung des Laufflächenbelages 3 mehr vorgenommen wird.

In einem bevorzugten Ausführungsbeispiel kann es sogar vorgesehen sein, dass der Heißluftföhn 12 der Heizvorrichtung 6 dermaßen ausgebildet ist, dass er in seiner Temperatur variiert werden kann, wodurch bei einer zweiten Bewegungsrichtung 20 gegebenenfalls der Heißluftföhn 12 umgeschaltet werden kann, wodurch lediglich noch Umgebungsluft ohne Erhitzung oder gegebenenfalls sogar mit Kühlung zur weiteren aktiven Kühlung des Laufflächenbelages 3 an den Laufflächenbelag 3 und somit das aufgebrachte Skiwachs 5 gefördert werden kann.

Des Weiteren wird durch die Aufbringvorrichtung 4 in einer zweite Bewegungsrichtung 20 kein Skiwachs 5 mehr auf den Laufflächenbelag 3 aufgebracht, indem beispielsweise die Wachsrolle 14 beim Ausführen der zweiten Bewegungsrichtung 20 vom Laufflächenbelag 3 abgehoben werden kann.

Anschließend wird noch das gekühlte Skiwachs 5 am Laufflächenbelag 3 durch die Abziehvorrichtung 10 behandelt, wobei überschüssiges Skiwachs 5 vom Laufflächenbelag 3 des Wintersportgeräts 2 entfernt werden kann.

Diese Abziehvorrichtung 10 ist durch die Bürstenrolle 15 umgesetzt, welche somit (zusätzlich zur anfänglichen Reinigungsfunktion) in diesem Ausführungsbeispiel eine Doppelfunktion übernimmt.

Die Vorrichtung 1 dieses Ausführungsbeispiels ist über die Standfüße 18 aufstellbar und von einem Boden oder Untergrund abhebbar, wodurch eine angenehme Arbeitshöhe für einen Bediener eingestellt werden kann.

Anders als in Fig. 1 dargestellt kann die Skispitze im Durchlauf auch nach rechts weisen.

Fig. 2 zeigt ein weiteres Ausführungsbeispiel einer Vorrichtung 1 zum Bearbeiten eines Laufflächenbelages 3 eines Wintersportgerätes 2, wobei hierbei nur noch eine rein schematische Darstellung gewählt wurde.

So wird in diesem Ausführungsbeispiel der Fig. 2 das Wintersportgerät 2 kontinuierlich mit lediglich einer ersten Bewegungsrichtung 19 relativ zur Vorrichtung 1 bewegt. Hierbei wird wiederum das Wintersportgerät 3 mit dem Laufflächenbelag 3 nach oben und der Oberfläche 9 nach unten gegenüber der Vorrichtung 1 angeordnet.

So tritt das Wintersportgerät 2 zunächst mit seinem Laufflächenbelag 3 mit einer Wachsrolle 14 der Vorrichtung 1 in Kontakt, wobei über die Wachsrolle 14 ein pulverförmiges oder flüssiges Skiwachs 5 auf den Laufflächenbelag 3 aufgebracht wird.

Die Aufbringvorrichtung 4 ist in diesem Ausführungsbeispiel durch den Aufnahmebehälter 21, welcher Skiwachs 5 auf die Wachsrolle 14 aufbringt und die Wachsrolle 14 ausgebildet.

Anschließend durchläuft der Laufflächenbelag 3 mit dem aufgebrachten Skiwachs 5 eine Heizvorrichtung 6, wobei das aufgebrachte Skiwachs 5 über eine Schmelztemperatur des Skiwachses 5 erhitzt wird.

Nachfolgend wird wiederum das erhitzte Skiwachs 5 übe eine Kühlvorrichtung 7 aktiv gekühlt und das Skiwachs 5 unter die Erstarrungstemperatur des Skiwachses 5 gebracht.

Abschließend wird noch das erstarrte Skiwachs 5 am Laufflächenbelag 3 der Abziehvorrichtung 10, welche wiederum als Bürstenrolle 15 ausgebildet ist, zugeführt, wobei überschüssiges Skiwachs abgetragen werden kann.

Die Abziehvorrichtung 10 kann auch dazu dienen, eine gewünschte Struktur dem Laufflächenbelag 3 - genauer gesagt: dem auf dem Laufflächenbelag 3 angeordneten Skiwachs 5 - zuzuführen.

Fig. 3 zeigt ein Ausführungsbeispiel einer Zuführvorrichtung 23 einer Vorrichtung 1 zum Bearbeiten eines Laufflächenbelages 3 eines Wintersportgerätes 2.

Dabei kann auf einer ersten Führungsschiene (einer oberen Führungsschiene) eine Reihe von Wintersportgeräten 2 mit der Oberflächenseite 9 angelegt werden und nacheinander in eine Bearbeitungsposition der Vorrichtung 1 zum Bearbeiten des Laufflächenbelages 3 vorgeschoben werden.

Anschließend können durch die Vorrichtung 1 zum Bearbeiten des Laufflächenbelages 3 des Wintersportgerätes 2 synchron zwei Wintersportgeräte 2 bearbeitet werden.

Diese Vorrichtung 1 kann beispielsweise gemäß dem Ausführungsbeispiel der Figur 1 umgesetzt sein, wobei die Figur 3 als Seitenansicht der Figur angesehen werden könnte.

Nach der Bearbeitung mit der Vorrichtung 1 zur Bearbeitung des Laufflächenbelages 3 können die Wintersportgeräte 2 auf die zweite (die untere) Führungsschiene abgeworfen werden, wobei diese zweite Führungsschiene die Abführvorrichtung der Wintersportgeräte 2 nach der Bearbeitung durch die Vorrichtung 1 darstellt.

Diese zweite Führungsschiene ist schräg ausgebildet, wodurch die Wintersportgeräte 2, wie dargestellt, durch die Schwerkraft abrutschen können.

Hierbei ist eines der zuvor durch die Vorrichtung 1 bearbeiteten Wintersportgeräte als Snowboard dargestellt, wodurch ersichtlich ist, dass durch die Vorrichtung 1 entweder zwei Ski bearbeitet werden können oder ein Snowboard, da die Vorrichtung 1 eine entsprechende Breite aufweist.

Weiters werden jedoch auch Be- und Entladungsvorrichtungen nach dem Paternoster-Betrieb oder durch einen Roboter durchaus denkbar.

Durch die gezeigte Vorrichtung 1 der Ausführungsbeispiele aus den Figuren 1-3 sind durchaus Bearbeitungskapazitäten von 120 Paar Ski pro Stunde erreichbar.

### Bezugszeichenliste:

- 1: Vorrichtung zum Bearbeiten eines Laufflächenbelags
- 2: Wintersportgerät
- 3: Laufflächenbelag
- 4: Aufbringvorrichtung
- 5: Skiwachs
- 6: Heizvorrichtung
- 7: Kühlvorrichtung
- 8: Kaltluftföhn
- 9: Oberseite
- 10: Abziehvorrichtung
- 11: Heizstation
- 12: Heißluftföhn
- 13: IR-Strahler
- 14: Wachsrolle
- 15: Bürstenrolle
- 16: Aufnahmeplatte
- 17: Haltevorrichtung
- 18: Standfuß
- 19: erste Bewegungsrichtung
- 20: zweite Bewegungsrichtung
- 21: Aufnahmebehälter
- 22: Bewegungsrichtung
- 23: Zuführvorrichtung

## Patentansprüche

1. Vorrichtung zum Bearbeiten eines Laufflächenbelags (3) eines Wintersportgerätes (2), vorzugweise eines Skis oder Snowboards, umfassend:
- wenigstens eine Bewegungsvorrichtung zum Erzeugen einer Relativbewegung zwischen der Vorrichtung (1) und dem Laufflächenbelag (3) des Wintersportgerätes (2),
- wenigstens eine Aufbringvorrichtung (4) zum Aufbringen eines Skiwachses (5) auf den Laufflächenbelag (3) des Wintersportgerätes (2),
- wenigstens eine Heizvorrichtung (6) zum Erhitzen des auf den Laufflächenbelag (3) des Wintersportgerätes (2) aufgebrachten Skiwachses (5) über die Schmelztemperatur des Skiwachses (5) und **dadurch gekennzeichnet dass**
- wenigstens eine Kühlvorrichtung (7) zum aktiven Abkühlen des durch die Heizvorrichtung (6) aufgeschmolzenen Skiwachses (5) unter die Erstarrungstemperatur des Skiwachses (5) vorhanden ist.

2. Vorrichtung nach Anspruch 1, wobei die wenigstens eine Kühlvorrichtung (7) zumindest einen Kaltluftföhn (8) aufweist, wobei ein gasförmiges Fluid, vorzugsweise Luft, zur Abkühlung des durch die Heizvorrichtung (6) aufgeschmolzenen Skiwachses (5) aufblasbar ist.

3. Vorrichtung nach Anspruch 2, wobei der Kaltluftföhn (8) eine Kühleinrichtung aufweist, die die Temperatur des geförderten Fluids absenkt.

4. Vorrichtung nach wenigstens einem der vorhergehenden Ansprüche, wobei die wenigstens eine Kühlvorrichtung (7) einen gekühlten Abschnitt aufweist, welcher mit dem Wintersportgerät (2), vorzugsweise mit der dem Laufflächenbelag (3) gegenüberliegenden Oberseite (9), in Kontakt bringbar ist.

5. Vorrichtung nach wenigstens einem der vorhergehenden Ansprüche, wobei wenigstens eine Abziehvorrichtung (10), vorzugsweise eine Bürste und/oder eine Polierstation, vorgesehen ist, wobei überschüssiges erstarrtes Skiwachs (5) durch die wenigstens eine Abziehvorrichtung (10) vom Laufflächenbelag (3) des Wintersportgerätes (2) entfernbar ist.

6. Vorrichtung nach wenigstens einem der vorhergehenden Ansprüche, wobei die wenigstens eine Heizvorrichtung (6) zumindest zwei Heizstationen (11) aufweist.

7. Vorrichtung nach wenigstens einem der vorhergehenden Ansprüche, wobei die wenigstens eine Heizvorrichtung (6) zumindest einen Heißluftföhn (12), einen IR-Strahler (13) und/oder eine Bügelvorrichtung aufweist.

8. Vorrichtung nach wenigstens einem der vorhergehenden Ansprüche, wobei ein Föhn vorgesehen ist, der dazu ausgebildet ist, wahlweise als wenigstens eine Heizvorrichtung (6) und wenigstens eine Kühlvorrichtung (7) zu arbeiten, indem die Temperatur des abgegebenen gasförmigen Fluids, vorzugsweise Luft, verstellbar ist.

9. Vorrichtung nach wenigstens einem der vorhergehenden Ansprüche, wobei durch die wenigstens eine Aufbringvorrichtung (4) das Skiwachs (5) in einem pulverförmigen oder flüssigen Zustand aufbringbar ist.

10. Vorrichtung nach wenigstens einem der vorhergehenden Ansprüche, wobei das Skiwachs (5) ein Hydrocarbon-Wachs und/oder ein Fluor-Wachs aufweist.

11. Vorrichtung nach wenigstens einem der vorhergehenden Ansprüche, wobei die wenigstens eine Bewegungsvorrichtung eine gesteuerte oder geregelte Vorschubvorrichtung aufweist.

12. Vorrichtung nach wenigstens einem der vorhergehenden Ansprüche, wobei die wenigstens eine Bewegungsvorrichtung dazu ausgebildet ist, die Vorrichtung (1) zum Bearbeiten eines Laufflächenbelags (3) im Zuge einer ersten Bearbeitungsbewegung entlang einer Längsachse des Wintersportgeräts (2) am Wintersportgerät (2) vorbeizubewegen und im Zuge einer anschließenden zweiten Bearbeitungsbewegung die Vorrichtung (1) entgegen der ersten Bearbeitungsbewegung entlang der Längsachse des Wintersportgeräts (2) am Wintersportgerät (2) vorbeizubewegen.

13. Verfahren zum Bearbeiten eines Laufflächenbelags (3) eines Wintersportgerätes (2), mit einer Vorrichtung (1) nach wenigstens einem der vorhergehenden Ansprüche, wobei folgende Schritte ausgeführt werden:
- Ausführen einer Relativbewegung zwischen der Vorrichtung (1) und dem Laufflächenbelag (3) des Wintersportgerätes (2),
- Aufbringen eines Skiwachses (5) auf den Laufflächenbelag (3) des Wintersportgerätes (2),
- Erhitzen des auf den Laufflächenbelag (3) des Wintersportgerätes (2) aufgebrachten Skiwachses (5) über die Schmelztemperatur des Skiwachses (5) und **dadurch gekennzeichnet dass** ein
- aktives Abkühlen des erhitzten Skiwachses (5) unter die Erstarrungstemperatur des Skiwachses (5) statt findet

## Claims

1. Device for treating a running-surface coating (3) of a piece of winter sports equipment (2), preferably of a ski or snowboard, comprising:
- at least one movement device for generating a relative movement between the device (1) and the running-surface coating (3) of the piece of winter sports equipment (2),
- at least one application device (4) for applying a ski wax (5) to the running-surface coating (3) of the piece of winter sports equipment (2),
- at least one heating device (6) for heating the ski wax (5) applied to the running-surface coating (3) of the piece of winter sports equipment (2) to above the melting temperature of the ski wax (5), and **characterized in that**
- at least one cooling device (7) for actively cooling the ski wax (5) melted by the heating device (6) to below the solidification temperature of the ski wax (5) is provided.

2. Device according to claim 1, wherein the at least one cooling device (7) has at least one cool air blower (8), wherein a gaseous fluid, preferably air, can be blown to cool the ski wax (5) melted by the heating device (6).

3. Device according to claim 2, wherein the cool air blower (8) has a cooling apparatus which lowers the temperature of the conveyed fluid.

4. Device according to at least one of the preceding claims, wherein the at least one cooling device (7) has a cooled section, which can be brought into contact with the piece of winter sports equipment (2), preferably with the upper side (9) opposite the running-surface coating (3).

5. Device according to at least one of the preceding claims, wherein at least one stripping device (10), preferably a brush and/or a polishing station, is provided, wherein excess solidified ski wax (5) can be removed from the running-surface coating (3) of the piece of winter sports equipment (2) by the at least one stripping device (10).

6. Device according to at least one of the preceding claims, wherein the at least one heating device (6) has at least two heating stations (11).

7. Device according to at least one of the preceding claims, wherein the at least one heating device (6) has at least one hot air blower (12), IR heater (13) and/or ironing device.

8. Device according to at least one of the preceding claims, wherein a blower is provided, which is formed to operate selectively as at least one heating device (6) and at least one cooling device (7), by the temperature of the released gaseous fluid, preferably air, being adjustable.

9. Device according to at least one of the preceding claims, wherein the ski wax (5) can be applied by the at least one application device (4) in a powder or liquid state.

10. Device according to at least one of the preceding claims, wherein the ski wax (5) comprises a hydrocarbon wax and/or a fluoro wax.

11. Device according to at least one of the preceding claims, wherein the at least one movement device has a controlled or regulated infeed device.

12. Device according to at least one of the preceding claims, wherein the at least one movement device is formed to move the device (1) for treating a running-surface coating (3) past the piece of winter sports equipment (2) along a longitudinal axis of the piece of winter sports equipment (2) in the course of a first treatment movement and to move the device (1) past the piece of winter sports equipment (2) contrary to the first treatment movement along the longitudinal axis of the piece of winter sports equipment (2) in the course of a subsequent second treatment movement.

13. Method for treating a running-surface coating (3) of a piece of winter sports equipment (2) with a device (1) according to at least one of the preceding claims, wherein the following steps are executed:
- executing a relative movement between the device (1) and the running-surface coating (3) of the piece of winter sports equipment (2),
- applying a ski wax (5) to the running-surface coating (3) of the piece of winter sports equipment (2),
- heating the ski wax (5) applied to the running-surface coating (3) of the piece of winter sports equipment (2) to above the melting temperature of the ski wax (5) and **characterised in that**
- actively cooling the heated ski wax (5) to below the solidification temperature of the ski wax (5) takes place.

## Revendications

1. Dispositif d'usinage d'un revêtement de surface de roulement (3) d'un équipement de sports d'hiver (2), de préférence d'un ski ou d'un snowboard, comprenant :
- au moins un dispositif de mouvement destiné à générer un mouvement relatif entre le dispositif (1) et le revêtement de surface de roulement (3) de l'équipement de sports d'hiver (2),
- au moins un dispositif d'application (4) destiné à appliquer un fart (5) sur le revêtement de surface de roulement (3) de l'équipement de sports d'hiver (2),
- au moins un dispositif de chauffage (6) destiné à chauffer le fart (5) appliqué sur le revêtement de surface de roulement (3) de l'équipement de sports d'hiver (2) à une température supérieure à la température de fusion du fart (5) et **caractérisé en ce que**
- au moins un dispositif de refroidissement (7) est présent pour refroidir activement le fart (5) fondu par le dispositif de chauffage (6) à une température inférieure à la température de solidification du fart (5).

2. Dispositif selon la revendication 1, dans lequel l'au moins un dispositif de refroidissement (7) présente au moins un séchoir à air froid (8), dans lequel un fluide gazeux, de préférence de l'air, peut être soufflé pour refroidir le fart (5) fondu par le dispositif de chauffage (6).

3. Dispositif selon la revendication 2, dans lequel le séchoir à air froid (8) présente un système de refroidissement qui abaisse la température du fluide refoulé.

4. Dispositif selon au moins l'une quelconque des revendications précédentes, dans lequel l'au moins un dispositif de refroidissement (7) présente une section refroidie qui peut être mise en contact avec l'équipement de sports d'hiver (2), de préférence avec la face supérieure (9) opposée au revêtement de surface de roulement (3).

5. Dispositif selon au moins l'une quelconque des revendications précédentes, dans lequel au moins un dispositif de retrait (10), de préférence une brosse et/ou une station de polissage, est prévu, dans lequel l'excès de fart (5) solidifié peut être supprimé du revêtement de surface de roulement (3) de l'équipement de sports d'hiver (2) par l'au moins un dispositif de retrait (10).

6. Dispositif selon au moins l'une quelconque des revendications précédentes, dans lequel l'au moins un dispositif de chauffage (6) présente au moins deux stations de chauffage (11).

7. Dispositif selon au moins l'une quelconque des revendications précédentes, dans lequel l'au moins un dispositif de chauffage (6) présente au moins un séchoir à air chaud (12), un émetteur IR (13) et/ou un dispositif de repassage.

8. Dispositif selon au moins l'une quelconque des revendications précédentes, dans lequel un séchoir est prévu, qui est réalisé pour fonctionner au choix en tant qu'au moins un dispositif de chauffage (6) et au moins un dispositif de refroidissement (7) en ce que la température du fluide gazeux délivré, de préférence de l'air, peut être ajustée.

9. Dispositif selon au moins l'une quelconque des revendications précédentes, dans lequel l'au moins un dispositif d'application (4) permet d'appliquer le fart (5) à l'état poudreux ou liquide.

10. Dispositif selon au moins l'une quelconque des revendications précédentes, dans lequel le fart (5) présente une cire hydrocarbonée et/ou une cire fluorée.

11. Dispositif selon au moins l'une quelconque des revendications précédentes, dans lequel l'au moins un dispositif de mouvement présente un dispositif d'avancement commandé ou régulé.

12. Dispositif selon au moins l'une quelconque des revendications précédentes, dans lequel l'au moins un dispositif de mouvement est réalisé pour déplacer, dans le cadre d'un premier mouvement d'usinage, le dispositif (1) d'usinage d'un revêtement de surface de roulement (3) le long d'un axe longitudinal de l'équipement de sports d'hiver (2) et pour déplacer, dans le cadre d'un deuxième mouvement d'usinage suivant, le dispositif (1) sur l'équipement de sports d'hiver (2) le long de l'axe longitudinal de l'équipement de sports d'hiver (2) dans le sens opposé au premier mouvement d'usinage.

13. Procédé d'usinage d'un revêtement de surface de roulement (3) d'un équipement de sports d'hiver (2), avec un dispositif (1) selon au moins l'une quelconque des revendications précédentes, dans lequel des étapes suivantes sont exécutées :
- l'exécution d'un mouvement relatif entre le dispositif (1) et le revêtement de surface de roulement (3) de l'équipement de sports d'hiver (2),
- l'application d'un fart (5) sur le revêtement de surface de roulement (3) de l'équipement de sports d'hiver (2),
- le chauffage du fart (5) appliqué sur le revêtement de surface de roulement (3) de l'équipement de sports d'hiver (2) à une température supérieure à la température de fusion du fart (5) et **caractérisé en ce qu'**un
- refroidissement actif du fart (5) chauffé a lieu à une température inférieure à la température de solidification du fart (5).
